# FASCICULE DE BREVET EUROPEEN

(11) **EP 1 084 342 B1**
(45) Date de publication et mention de la délivrance du brevet: **14.08.2002**
(21) Numéro de dépôt: 99920912.5
(22) Date de dépôt: 25.05.1999
(51) Int. Cl.: F02M 37/10, F02M 37/02

(54) **ENSEMBLE DE PUISAGE DE CARBURANT DANS UN RESERVOIR DE VEHICULE AUTOMOBILE**
KRAFTSTOFFDRUCKBEAUFSCHLAGUNGSEINRICHTUNG IN EINEM FAHRZEUGKRAFTSTOFFBEHÄLTER
ASSEMBLY FOR TRANSFERRING FUEL FROM A MOTOR VEHICLE TANK

(30) Priorité: 26.05.1998 FR 9806589
(43) Date de publication de la demande: 21.03.2001
(73) Titulaire: MARWAL SYSTEMS, 51000 Chalons en Champagne (FR)
(72) Inventeur: BRUNEL, Daniel, F-51000 Châlons-en-Champagne (FR)
(74) Mandataire: Texier, Christian
(86) Numéro de dépôt international: FR9901216
(87) Numéro de publication internationale: WO9961777

(56) Documents cités:
- EP-A- 0 798 458
- DE-A- 4 242 242
- DE-A- 19 535 668
- DE-U- 9 101 313
- US-A- 5 452 701
- PATENT ABSTRACTS OF JAPAN vol. 15, no. 290 (M-1139), 23 juillet 1991 (1991-07-23) & JP 03 105055 A (NIPPONDENSO CO)

## Description

La présente invention concerne le domaine des ensembles de puisage de carburant dans un réservoir de véhicule automobile.

De nombreux dispositifs ont déjà été proposés pour puiser du carburant dans un réservoir et diriger ce carburant vers l'alimentation du moteur (carburateur ou injecteur).

La plupart des dispositifs connus comprennent une pompe électrique associée à un régulateur de pression.

On connaît également déjà des dispositifs dans lesquels la pompe électrique puise dans une réserve, généralement dénommée "bol de réserve" placée dans le réservoir de carburant. Un tel bol de réserve peut être rempli à partir du réservoir par un clapet à flotteur qui s'ouvre pour laisser passer du carburant à partir du réservoir vers le bol de réserve quand le niveau dans le réservoir est supérieur au niveau dans le bol de réserve.

On a également déjà proposé différentes configurations comprenant une pompe à jet ou pompe à effet Venturi pour alimenter le bol de réserve. La pompe à jet est généralement alimentée par un étage de sortie de la pompe principale ou par la sortie du régulateur de pression. Elle aspire du carburant dans le réservoir et sa sortie débouche dans le bol de réserve.

Le document EP-A-0798 458 décrit un dispositif de pompage destiné à être immergé dans un réservoir pour véhicules automobile comprenant un corps principal dans lequel sont aménagées deux cavités contigües dont la première a son ouverture principale vers le haut et contient un sous-ensemble de pompage et dont la seconde a son ouverture principale sur le côté et contient une cartouche filtrante, ladite cavité étant reliée à une platine de fixation par un conduit à celui de la platine pour l'alimentation en carburant du véhicule, tandis qu'un régulateur de pression est disposé du côté de l'ouverture principale de la cavité et est associé à un système type pompe à jet qui débouche dans la première cavité.

En conclusion, de nombreuses structures de puisage de carburant ont déjà été proposées. Cependant, la plupart de celles-ci sont forts complexes et ne donnent pas toujours satisfaction.

La présente invention a maintenant pour but de proposer de nouveaux moyens de puisage de carburant présentant des performances améliorées par rapport aux dispositifs connus.

Ce but est atteint dans le cadre de la présente invention grâce à un ensemble de puisage tel que défini dans la revendication 1 annexée, laquelle est délimitée sous forme d'un préambule et d'une partie caractérisante par rapport au document EP 0798 458.

Comme on le précisera par la suite, la présente invention permet de faciliter le réglage du sous-ensemble pompe à jet/régulateur, par rapport aux dispositions antérieures connues.

En effet, l'intégration de ces deux composants permet un réglage en usine du régulateur de pression. Ainsi, ce réglage permet de tenir compte de la contre pression avale imposée sur le régulateur par la pompe à jet (laquelle contre pression avale est susceptible de modifier les caractéristiques du régulateur).

En outre, la structure proposée dans le cadre de la présente invention permet de supprimer toute nécessité de moyens d'étanchéité rapportée entre la sortie du régulateur de pression et l'entrée de la pompe à jet.

L'invention concerne également les réservoirs de carburant pour véhicule automobile équipés d'un tel ensemble de puisage.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 représente une vue schématique de l'architecture générale d'un dispositif de puisage conforme à la présente invention,
- les figures 2 et 3 représentent des vues schématiques en coupe verticale de deux variantes de réalisation d'un sous-ensemble intégré régulateur de pression/pompe à jet, conforme à la présente invention, et
- les figures 4 et 5 représentent des vues schématiques en coupe longitudinale verticale de deux variantes de réalisation de pompe à jet conformes à la présente invention.

On a illustré sur la figure 1 annexée, l'architecture générale d'un ensemble de puisage conforme à la présente invention.

Sur cette figure 1, on aperçoit sous la référence générale 10 un réservoir de carburant dont le fond est référencé 12 et la paroi supérieure est référencée 14.

Un module de puisage 100 est placé dans le réservoir 10.

Pour l'essentiel, ce module de puisage 100 comprend une pompe électrique 110, un filtre primaire 120, un filtre secondaire 130, un régulateur de pression 170 et une pompe à jet 160.

La pompe électrique 110 a son axe vertical. Son entrée est reliée au filtre primaire 120 situé à proximité du fond du réservoir 10, plus précisément à l'intérieur du bol de réserve 150 comme on le précisera par la suite.

La sortie de la pompe électrique 110 débite dans le filtre secondaire 130 qui constitue un filtre plus fin que le filtre primaire 120.

Selon le mode de réalisation non limitatif représenté sur la figure 1 annexée, le filtre secondaire 130 est un filtre annulaire disposé autour de la pompe 110.

Ainsi, le carburant issu de la pompe principale 110 traverse radialement le filtre 130, de l'extérieur vers l'intérieur de celui-ci (cependant la disposition inverse est possible, c'est-à-dire que la sortie de pompe 110 peut débiter sur l'intérieur du filtre 130 auquel cas le carburant traverse radialement vers l'extérieur ce dernier).

A partir de la sortie du filtre 130, le carburant filtré est dirigé par l'intermédiaire d'un conduit 132 vers une tubulure 140 portée par une embase 142 destinée à être fixée sur la paroi supérieure 14 du réservoir. De là, le carburant est dirigé par l'intermédiaire d'un conduit 144 vers la rampe d'injecteurs 20.

Comme on l'a indiqué précédemment, le filtre primaire 120 dans lequel aspire l'entrée de la pompe 110 est disposée dans le bol de réserve 150. Ce dernier repose sur la paroi de fond de réservoir 12 par l'intermédiaire de pieds 152 de faible hauteur.

Le bol de réserve 150 est conçu pour être rempli par la pompe à jet 160 associée au régulateur de pression 170.

De préférence, ce régulateur de pression 170 possède un boîtier 171 qui loge une membrane 172. Selon le mode de réalisation particulier illustré sur la figure 1, l'entrée du boîtier de régulateur 170 est reliée à la sortie du filtre secondaire 130.

La membrane 172 est soumise aux efforts antagonistes d'un ressort taré 173 et de la pression de carburant appliquée par l'intermédiaire de l'entrée du régulateur 170.

La membrane 172 porte un obturateur 174 associé à un siège fixe 175. Ainsi, quand la pression de carburant est inférieure à l'effort du ressort 173, l'obturateur 174 repose sur le siège 175 et le régulateur 170 est fermé. La pompe à jet 160 n'est alors pas alimentée.

Inversement, quand la pression de carburant sur l'entrée du régulateur 170 dépasse l'effort du ressort 173, la membrane 172 et le ressort 173 sont déformés. L'obturateur 174 est décollé du siège 175. Et du carburant peut s'écouler vers la sortie du régulateur 170 qui communique avec l'entrée de la pompe à jet 160.

Plus précisément encore, la sortie du régulateur 170 communique avec l'entrée d'un gicleur 162.

La pompe à jet 160 comporte en outre un conduit d'aspiration 164 qui communique avec le fond du réservoir 10 et dont la sortie débouche dans le corps de la pompe à jet 160 en aval du gicleur 162.

La sortie de la pompe à jet 160 débouche elle-même à l'intérieur du bol 150.

De préférence la sortie de la pompe à jet 160 est associée à des moyens permettant de dégazer le carburant avant qu'il n'atteigne le bol de réserve 150.

Ainsi comme on l'a illustré sur la figure 1, on peut prévoir un muret 154 en regard de la sortie de la pompe à jet 160. Ce muret 154 est relié de manière étanche latéralement et à sa base aux parois formant le bol de réserve 150. Le carburant issu de la pompe à jet 160 vient ainsi heurter le muret 154. De ce fait, les bulles d'air éventuellement véhiculées avec le carburant dans la pompe à jet 160, sont cassées. Le carburant atteint le bol de réserve 150 proprement dit par débordement au dessus du muret 154. Le muret 154 définit ainsi le niveau maximal à l'intérieur du bol de réserve 150 à l'état non alimenté de la pompe à jet 160.

En variante un tel muret 154 peut être remplacé par un colimaçon à fond ascendant dont l'entrée est placée en regard de la sortie de la pompe à jet 160 et dont la sortie débouche dans le bol de réserve 150. Dans ce cas le carburant est dégazé progressivement lors de son écoulement sur ce colimaçon.

Selon une variante de réalisation, l'entrée du régulateur 170 reliée en sortie du filtre fin secondaire 130 selon la figure 1 pourrait être reliée en amont du filtre fin 130.

On a représenté sur la figure 2, un mode de réalisation d'une telle intégration du régulateur de pression 170 et de la pompe à jet 160.

On retrouve sur cette figure 2 la paroi du bol de réserve 150, le filtre fin secondaire 130 disposé dans un boîtier 131, le régulateur 170 comprenant un boîtier 171, une membrane 172 associée à un ressort 173 et qui porte un obturateur 174 coopérant avec un siège 175, ainsi que la pompe à jet 160 comportant un gicleur 162 et un conduit d'aspiration 164.

On notera que selon le mode de réalisation particulier représenté sur la figure 2, l'obturateur 174 porté par la membrane 172 est formé d'une bille sphérique.

On notera également à l'examen de la figure 2 que le siège 175 et le gicleur 162 sont formés aux extrémités d'une pièce unique réalisée de préférence par tournage.

En pratique, la géométrie du corps de la pompe à jet 160 (convergent, divergent) peut faire l'objet de nombreuses variantes selon les caractéristiques de pompe recherchées.

Pour ces raisons, la réalisation particulière de la pompe à jet 160 illustrée sur la figure 2 annexée, ne sera pas décrite dans le détail par la suite.

On notera cependant également la présence de joints toriques d'étanchéité, plus précisément d'un premier joint 180 entre la sortie du filtre fin 130 et la paroi du bol 150 communiquant avec l'entrée du régulateur de pression 170, d'un second joint 182 entre le boîtier 170 du régulateur de pression et la paroi du bol de réserve 150 et enfin d'un troisième joint d'étanchéité 184 autour du gicleur 162, entre celui-ci et le corps de la pompe à jet 160.

Selon le mode de réalisation illustré sur la figure 2, la pompe à jet 160 a son axe horizontal.

On aperçoit sur la figure 3, une variante de réalisation dans laquelle le régulateur de pression 170 et la pompe à jet 160 sont constitués des mêmes moyens que ceux illustrés sur la figure 2 et précédemment décrits.

Cependant, selon la variante de la figure 3, la pompe à jet 160 (ainsi que le régulateur 170) a son axe incliné sur l'horizontal en rapprochement du fond 12 du réservoir en direction de la sortie du gicleur 162.

Cette disposition permet de réduire la hauteur d'aspiration et d'amorçage de la pompe à jet 160.

De manière non limitative, l'axe de la pompe à jet 160 peut ainsi être incliné typiquement de l'ordre de 18° sur l'horizontal.

Cette disposition permet typiquement de réduire la hauteur d'amorçage de la pompe à jet 160 à une hauteur A de l'ordre de 6,4mm pour la variante de réalisation illustrée sur la figure 3 par rapport à une hauteur d'amorçage A de l'ordre de 15,7mm pour le mode de réalisation illustré sur la figure 2.

Selon une autre caractéristique avantageuse de la présente invention, la pompe à jet 160 peut comprendre un gicleur de section variable.

Il peut s'agir par exemple d'une pompe à jet dans laquelle le gicleur qui reçoit le débit injecté est formé d'une buse composée de plusieurs lèvres en matériau élastique adaptées de sorte que la buse présente une section variable selon la pression et le débit injecté, telle que proposée par la Demanderesse dans sa demande de brevet déposée en France le 26 septembre 1996 sous le n° 96 11739.

Selon une autre variante, il peut s'agir comme illustré sur les figures 4 et 5, d'une pompe à jet 160 comprenant un gicleur 162 et un noyau 165 montés à déplacement en regard de la buse de sortie du gicleur 162, et en aval de celle-ci.

Selon encore une autre variante comme illustré sur la figure 5, le noyau 165 peut être muni d'un canal longitudinal traversant 166 formant un gicleur auxiliaire.

Le noyau 165 peut être guidé à translation selon l'axe de la pompe à jet 160 par tous moyens connus appropriés. Bien entendu, ces moyens de guidage ne doivent pas perturber le flux de carburant issu du gicleur 162 et aspiré par le conduit d'aspiration 164.

On notera que le noyau 165 est sollicité vers la sortie du gicleur 162 par un ressort taré 167.

De préférence, le noyau 165 repose sur l'extrémité libre du gicleur 162 sous forme d'une zone limitée sensiblement à une arête circulaire ou sur une génératrice de contact définie sur le gicleur 162.

Cependant la géométrie particulière de l'extrémité du gicleur 162 et du tronçon de noyau 165 reposant sur celui-ci peut faire l'objet de nombreuses variantes de réalisation décrites dans une demande de brevet parallèle déposée au nom de la Demanderesse. Pour ces raisons, ces différents modes de réalisation ainsi que la structure détaillée de la pompe à jet à noyau illustrée sur les figures 4 et 5 ne sera pas décrite dans le détail par la suite.

Le fonctionnement de la pompe à jet illustré sur la figure 4 est essentiellement le suivant.

Pour les plus faibles débits injectés, la section d'éjection, c'est-à-dire la section libre du gicleur 162 est réduite et permet d'augmenter la puissance transmise à la pompe à jet par une pression d'injection élevée.

Pour des débits de retour élevés, le noyau 165 recule par compression du ressort 167, par rapport au gicleur 162 ce qui permet d'augmenter la section de passage en sortie du gicleur 162 et de limiter la contre pression en amont du gicleur 162 à un niveau acceptable.

Le fonctionnement de la pompe à jet illustrée sur la figure 5 est essentiellement le suivant.

Lorsque le débit en sortie du régulateur de pression 170, soit sur l'entrée de la pompe à jet 160 est nulle, il en est de même pour le débit dans l'entrée d'aspiration 164 et pour le débit à la sortie de cette pompe à jet. Dans ce cas, le noyau 165 repose sur l'extrémité du gicleur 162.

Lorsque le débit injecté dans l'entrée de la pompe à jet 160 par la sortie du régulateur de pression est faible, la contre pression demeure en deçà du seuil de pression d'ouverture du noyau 165 (fonction du tarage du ressort de compression 167) ce qui localise l'injection à travers le gicleur auxiliaire formé par le canal longitudinal 166 du noyau 165. L'effet Venturi est alors réalisé de façon classique et le débit transféré est collecté à travers le tube mélangeur situé en aval du noyau 165.

Lorsque le débit injecté dans l'entrée de la pompe augmente, la contre pression passe au-dessus du seuil de pression et le noyau 165 recule progressivement par déformation du ressort 167, libérant une section de passage annulaire entre le noyau 165 et le gicleur 162. Cette décharge permet de limiter l'augmentation de pression au-dessus du seuil d'ouverture pour les forts débits injectés, tout en garantissant un effet Venturi secondaire en sortie du gicleur 162, ce qui contribue à l'augmentation du débit aspiré à travers l'entrée 164, après recul du noyau 165.

Ainsi, selon une variante de réalisation, on peut prévoir d'utiliser une partie de la paroi du bol de réserve sous forme de coquille pour former une partie du boîtier 171 du régulateur de pression 170, ou encore de rapporter le boîtier 171 d'un régulateur de pression classique à l'intérieur d'un verso formé par cette paroi du bol de réserve 150.

On notera que de préférence, l'ensemble de puisage de carburant conforme à la présente invention est en outre équipé de moyens de jaugeage de niveau de carburant dans le réservoir 10 classiques en soi.

## Revendications

1. Ensemble de puisage de carburant pour réservoir de véhicule automobile comprenant une pompe principale (110) associée à un régulateur de pression (170) et un bol de réserve (150) alimenté par une pompe à jet (160) et dans lequel aspire la pompe principale (110), dans lequel la pompe à jet (160) est intégrée en sortie du régulateur de pression (170) et que le sous ensemble pompe à jet (160)/régulateur (170) ainsi formé est solidaire d'un module (100) comportant la pompe principale (110) et le bol de réserve (150), une partie du boîtier (171) de régulateur de pression (170) étant intégrée à la paroi composant le bol de réserve (150), **caractérisé par le fait que** la sortie de la pompe à jet (160) est associée à des moyens permettant de dégazer le carburant avant qu'il n'atteigne le bol de réserve (150).

2. Ensemble selon la revendication 1, **caractérisé par le fait que** la pompe à jet (160) a son axe horizontal.

3. Ensemble selon la revendication 1, **caractérisé par le fait que** la pompe à jet (160) a son axe incliné sur l'horizontal, convergent vers le fond du réservoir (10) en direction de la sortie du gicleur (162) de pompe à jet.

4. Ensemble selon l'une des revendications 1 à 3, **caractérisé par le fait qu'**un filtre fin (130) est associé à la sortie de la pompe principale (110).

5. Ensemble selon la revendication 4, **caractérisé par le fait que** le filtre fin (130) est de type annulaire et disposé autour de la pompe principale (110).

6. Ensemble selon l'une des revendications 1 à 5, **caractérisé par le fait que** le régulateur (170) comporte une membrane (172) soumise à des efforts antagonistes, d'une part d'un ressort taré (173), et d'autre part de la pression de carburant issue de la pompe principale (110).

7. Ensemble selon l'une des revendications 1 à 6, **caractérisé par le fait que** la pompe à jet (160) comporte un gicleur (162) dont l'entrée est reliée à la sortie du régulateur de pression (170) et d'un conduit d'aspiration (164) qui communique avec le fond du réservoir (10) et qui débouche dans le corps de la pompe à jet (160) en aval du gicleur (162).

8. Ensemble selon l'une des revendications 1 à 7, **caractérisé par le fait que** la pompe à jet (160) comporte un obturateur (174) formé d'une bille.

9. Ensemble selon l'une des revendications 1 à 8, **caractérisé par le fait que** le siège (175) du régulateur de pression (170) et le gicleur (162) de la pompe à jet sont formés aux extrémités d'une pièce commune.

10. Ensemble selon l'une des revendications 1 à 9, **caractérisé par le fait que** la pompe à jet (160) comprend un noyau (165) monté en déplacement en regard de la buse de sortie du gicleur et en aval de celle-ci.

11. Ensemble selon la revendication 10, **caractérisé par le fait que** le noyau (165) est sollicité par un ressort (167) contre la sortie du gicleur (162).

12. Ensemble selon l'une des revendications 10 ou 11, **caractérisé par le fait que** le noyau (165) est muni d'un canal longitudinal traversant (166) formant un gicleur auxiliaire.

13. Ensemble selon l'une des revendications 1 à 12, **caractérisé par le fait que** les moyens de dégazage comprennent un muret (154) placé en regard de la sortie de la pompe à jet (160) et adapté pour autoriser un remplissage du bol de réserve (150) par débordement.

14. Ensemble selon l'une des revendications 1 à 12, **caractérisé par le fait que** les moyens de dégazage comprennent un colimaçon.

15. Réservoir de carburant pour véhicule automobile, **caractérisé par le fait qu'**il est équipé d'un ensemble de puisage conforme à l'une des revendications 1 à 14.

## Patentansprüche

1. Einrichtung zum Entnehmen von Treibstoff für einen Vorratsbehälter eines Kraftfahrzeuges, mit einer Hauptpumpe (110), die einem Druckregler (170) zugeordnet ist, und einem Reservebehälter (150), der durch eine Strahlpumpe (160) gespeist ist und aus dem die Hauptpumpe (110) ansaugt, worin die Strahlpumpe (160) in den Auslaß des Druckreglers (170) integriert ist, und daß die Unterbaugruppe aus Strahlpumpe (160) und Regler (170), die so gebildet ist, fest mit einem Modul (100) verbunden ist, das die Hauptpumpe (110) und den Reservebehälter (150) aufweist, wobei ein Teil des Gehäueses (171) des Druckreglers (170) in die Wand integriert ist, die den Reservebehälter (150) zusammensetzt, **dadurch gekennzeichnet, daß** der Auslaß der Strahlpumpe (160) Mitteln zugeordnet ist, die es gestatten, den Treibstoff zu entgasen, bevor er den Reservebehälter (150) erreicht.

2. Einrichtung nach Anspruch 1, **dadurch gekennzeichnet, daß** die Strahlpumpe (160) mit ihrer Achse horizontal liegt.

3. Einrichtung nach Anspruch 1, **dadurch gekennzeichnet, daß** die Strahlpumpe (160) mit ihrer Achse zur Horizontalen geneigt ist und zum Boden des Vorratsbehälters (10) hin in Richtung des Auslasses der Einleitungsdüse (162) der Strahlpumpe konvergiert.

4. Einrichtung nach einem der Ansprüche 1 bis 3, **dadurch gekennzeichnet, daß** ein Feinfilter (130) dem Auslaß der Hauptpumpe (110) zugeordnet ist.

5. Einrichtung nach Anspruch 4, **dadurch gekennzeichnet, daß** das Feinfilter (130) dem Typ nach ringförmig ist und um die Hauptpumpe (110) herum angeordnet ist.

6. Einrichtung nach einem der Ansprüche 1 bis 5, **dadurch gekennzeichnet, daß** der Regler (170) eine Membran (172) aufweist, die entgegengesetzten Kräften unterzogen wird, und zwar den Kräften einerseits einer geeichten Feder (173) und andererseits des Treibstoffdrucks, der von der Hauptpumpe (110) abgegeben wird.

7. Einrichtung nach einem der Ansprüche 1 bis 6, **dadurch gekennzeichnet, daß** die Strahlpumpe (160) eine Einleitungsdüse (162) aufweist, deren Einlaß mit dem Auslaß des Druckreglers (170) und einer Saugleitung (164) verbunden ist, die mit dem Boden des Vorratsbehälters (10) kommuniziert und in das Gehäuse der Strahlpumpe (160) stromabwärts von der Einleitungsdüse (162) einmündet.

8. Einrichtung nach einem der Ansprüche 1 bis 7, **dadurch gekennzeichnet, daß** die Strahlpumpe (160) ein aus einer Kugel gebildetes Verschlußglied (174) aufweist.

9. Einrichtung nach einem der Ansprüche 1 bis 8, **dadurch gekennzeichnet, daß** der Sitz (175) des Druckreglers (170) und die Einleitungsdüse (162) der Strahlpumpe an den Enden ein und desselben, gemeinsamen Teils ausgebildet sind.

10. Einrichtung nach einem der Ansprüche 1 bis 9, **dadurch gekennzeichnet, daß** die Strahlpumpe (160) einen Kern (165) aufweist, der zur Verlagerung gegenüber dem Auslaß-Düsenrohr der Einleitungsdüse und stromabwärts von dieser angebracht ist.

11. Einrichtung nach Anspruch 10, **dadurch gekennzeichnet, daß** der Kern (165) durch eine Feder (167) gegen den Auslaß der Einleitungsdüse (162) vorgespannt ist.

12. Einrichtung nach einem der Ansprüche 10 oder 11, **dadurch gekennzeichnet, daß** der Kern (165) mit einem durchgehenden Längskanal (166) versehen ist, der eine Hilfs-Einleitungsdüse bildet.

13. Einrichtung nach einem der Ansprüche 1 bis 12, **dadurch gekennzeichnet, daß** die Entgasungsmittel eine niedrige Wand (154) aufweisen, die dem Auslaß der Strahlpumpe (160) gegenüberliegend angeordnet und dazu eingerichtet ist, ein Füllen des Reservebehälters (150) durch Überlaufen zu ermöglichen.

14. Einrichtung nach einem der Ansprüche 1 bis 12, **dadurch gekennzeichnet, daß** die Entgasungsmittel eine Schnecke aufweisen.

15. Vorratsbehälter für Treibstoff für ein Kraftfahrzeug, **dadurch gekennzeichnet, daß** er mit einer Entnahmeeinrichtung nach einem der Ansprüche 1 bis 14 versehen ist.

## Claims

1. A fuel-drawing assembly for a motor vehicle tank, the assembly comprising a main pump (110) associated with a pressure regulator (170) and a reserve bowl (150) fed by a jet pump (160) and from which the main pump (110) draws fuel, in which assembly the jet pump (160) is integrated in the outlet from the pressure regulator (170), and that the jet pump and regulator (160 and 170) subassembly formed in this way is secured to a module (100) comprising the main pump (110) and the reserve bowl (150), a portion of the housing (171) for the pressure regulator (170) being integrated in the wall constituting the reserve bowl (150), the assembly being **characterized by** the fact that the outlet from the jet pump (160) is associated with means for degassing the fuel before it reaches the reserve bowl (150).

2. An assembly according to claim 1, **characterized by** the fact that the jet pump (160) has a horizontal axis.

3. An assembly according to claim 1, **characterized by** the fact that the jet pump (160) has an axis inclined relative to the horizontal, converging towards the bottom of the tank (10) when going towards the outlet of the nozzle (162) of the jet pump.

4. An assembly according to any one of claims 1 to 3, **characterized by** the fact that a fine filter (130) is associated with the outlet from the main pump (110).

5. An assembly according to claim 4, **characterized by** the fact that the fine filter (130) is of the annular type and is disposed around the main pump (110).

6. An assembly according to any one of claims 1 to 5, **characterized by** the fact that the regulator (170) comprises a diaphragm (172) subjected to opposing forces, firstly from a rated spring (173) and secondly from the pressure of the fuel coming from the main pump (110).

7. An assembly according to any one of claims 1 to 6, **characterized by** the fact that the jet pump (160) comprises a nozzle (162) whose inlet is connected to the outlet of the pressure regulator (170) and by a suction duct (164) which communicates with the bottom of the tank (10) and which opens out into the body of the jet pump (160) downstream from the nozzle (162).

8. An assembly according to any one of claims 1 to 7, **characterized by** the fact that the jet pump (160) includes a shutter (174) constituted by a ball.

9. An assembly according to any one of claims 1 to 8, **characterized by** the fact that the seat (175) of the pressure regulator (170) and the nozzle (162) of the jet pump are formed at the ends of a common piece.

10. An assembly according to any one of claims 1 to 9, **characterized by** the fact that the jet pump (160) has a core (165) mounted to move relative to the outlet nozzle piece of the nozzle and downstream therefrom.

11. An assembly according to claim 10, **characterized by** the fact that the core (165) is urged by a spring (167) against the outlet of the nozzle (162).

12. An assembly according to claim 10 or 11, **characterized by** the fact that the core (165) is provided with a longitudinal through channel (166) forming an auxiliary nozzle.

13. An assembly according to any one of claims 1 to 12, **characterized by** the fact that the degassing means comprise a low wall (154) placed facing the outlet from the jet pump (160) and adapted to allow the reserve bowl (150) to be filled by overflowing.

14. An assembly according to any one of claims 1 to 12, **characterized by** the fact that the degassing means comprise a spiral.

15. A motor vehicle fuel tank, **characterized by** the fact that it is fitted with a fuel-drawing assembly according to any one of claims 1 to 14.
